# FASCICULE DE BREVET EUROPEEN

(11) **EP 1 687 097 B1**
(45) Date de publication et mention de la délivrance du brevet: **28.03.2007**
(21) Numéro de dépôt: 04805805.1
(22) Date de dépôt: 04.11.2004
(51) Int. Cl.: B05B 11/00

(54) **POMPE DE DISTRIBUTION DE PRODUIT FLUIDE**
PUMPE ZUR ABGABE EINES FLUIDPRODUKTS
PUMP FOR DISTRIBUTING A FLUID PRODUCT

(30) Priorité: 07.11.2003 FR 0313094
(43) Date de publication de la demande: 09.08.2006
(73) Titulaire: Valois SAS, 27110 Le Neubourg (FR)
(72) Inventeur: LE MANER, François, F-27400 La Vallée Montaure (FR)
(74) Mandataire: CAPRI
(86) Numéro de dépôt international: PCT/FR2004/050562
(87) Numéro de publication internationale: WO 2005/044465

(56) Documents cités:
- US-A- 5 881 925

## Description

La présente invention concerne une pompe de distribution de produit fluide et un dispositif de distribution de produit fluide comportant une telle pompe.

Les pompes de distribution de produit fluide sont bien connues dans l'état de la technique, notamment pour distribuer des produits dans les domaines de la cosmétique, de la parfumerie ou de la pharmacie. Elles comportent généralement un piston coulissant dans un corps de pompe, plus particulièrement dans une chambre de pompe prévue dans ce corps de pompe, et adapté à distribuer une dose de produit fluide à chaque actionnement de la pompe. La chambre de pompe comporte généralement un clapet d'entrée pour permettre de définir la dose de produit expulsée à chaque actionnement. Par ailleurs, notamment avec les produits pharmaceutiques, certaines pompes incorporent parfois des obturateurs au niveau de l'orifice de distribution, pour éviter toute contamination du produit entre deux actionnements. Ces caractéristiques sont connues du document US 5 881 925.

Un problème qui se pose avec ce type de pompe concerne l'amorçage. En effet, avant le premier actionnement de la pompe, la chambre de pompe est remplie d'air, et il est donc nécessaire d'expulser cet air en totalité pour permettre un remplissage de ladite chambre de pompe avec du produit fluide et permettre un dosage précis et reproductible à chaque actionnement de la pompe. L'amorçage est rendu d'autant plus compliqué que la pompe comporte un obturateur. Il est difficile d'expulser l'air contenu dans la chambre de pompe hors de celle-ci, notamment en raison de la présence dudit obturateur.

Un autre problème qui peut se poser avec les pompes de distribution de produit fluide concerne la qualité du spray, lorsqu'il s'agit d'une pompe de pulvérisation. En effet, particulièrement lorsqu'il y a un obturateur prévu au niveau de l'orifice de distribution, la qualité et les caractéristiques du spray au moment de l'expulsion sont dépendantes dudit obturateur. Or, la plupart de ces obturateurs étant déplacés par la pression du produit créée lors de l'actionnement, des actionnements avec des intensités ou des forces axiales différentes peuvent provoquer des modifications au niveau des caractéristiques du spray. En particulier dans les pompes dans lesquelles l'obturateur se déplace axialement en éloignement de l'orifice de distribution lors de l'actionnement de la pompe, un déplacement trop important dudit obturateur risque de provoquer une perte de qualité du spray, et par conséquent une mauvaise distribution de la dose.

La présente invention a pour but de fournir une pompe de distribution de produit fluide qui ne reproduit pas les inconvénients susmentionnés.

Plus particulièrement, la présente invention a pour but de fournir une pompe de distribution de produit fluide qui permet de réaliser un amorçage sûr et fiable de manière simple et peu coûteuse.

La présente invention a également pour but de fournir une pompe de distribution de produit fluide qui garantit un spray de pulvérisation à chaque actionnement de la pompe, indépendamment de la force que l'utilisateur exerce sur celle-ci lors de son actionnement.

La présente invention a aussi pour objet de fournir une pompe de distribution de produit fluide qui soit simple et peu coûteuse à fabriquer et à assembler.

La présente invention a donc pour objet une pompe de distribution de produit fluide comportant un corps de pompe, une chambre de pompe, au moins un premier piston coulissant dans ladite chambre de pompe pour distribuer le produit fluide, un orifice de distribution et un obturateur déplaçable et/ou déformable entre une position d'obturation de l'orifice de distribution et une position d'ouverture de l'orifice de distribution, ladite chambre de pompe comportant un clapet d'entrée séparant la chambre de pompe d'un tube plongeur s'étendant vers un réservoir de produit fluide, un passage de dérivation étant prévu entre ledit tube plongeur et ladite chambre de pompe, ledit passage de dérivation étant disposé en amont dudit clapet d'entrée, ledit passage de dérivation reliant la chambre de pompe au tube plongeur lors de l'amorçage de la pompe.

Avantageusement, le corps de pompe est réalisé d'une pièce monobloc avec ledit obturateur.

Avantageusement, le clapet d'entrée comporte un siège de clapet solidaire du premier piston et un élément de clapet, ledit premier piston coulissant de manière étanche dans ledit corps de pompe, ledit corps de pompe comportant une ouverture coopérant avec le premier piston lors de l'amorçage pour ouvrir ledit passage de dérivation et permettre le refoulement de l'air contenu dans la chambre de pompe avant le premier actionnement à travers le tube plongeur dans le réservoir.

Avantageusement, ladite pompe comporte une tête de distribution incorporant ledit orifice de distribution.

Avantageusement, ledit obturateur comporte un second piston coopérant de manière étanche avec la tête en toute position, et un troisième piston déplaçable par rapport à ladite tête entre une position de fermeture étanche et une position d'ouverture, ledit troisième piston séparant la chambre de dosage en deux parties, une première partie de chambre de dosage disposée entre l'obturateur et ledit troisième piston et une seconde partie de chambre de dosage disposée entre ledit troisième piston et ledit second piston.

Avantageusement, ladite seconde partie de la chambre de pompe est reliée audit passage de dérivation.

Avantageusement, lors de l'actionnement, lorsque le troisième piston se déplace vers sa position d'ouverture, dans laquelle il relie lesdites première et seconde parties de la chambre de pompe, une partie du produit contenu dans ladite chambre de pompe peut être refoulée à travers ledit passage de dérivation dans le tube plongeur et dans le réservoir.

Avantageusement, ladite seconde partie de la chambre de pompe est reliée audit passage de dérivation par un passage prévu entre lesdits second et troisième pistons.

Avantageusement, lesdits second et troisième pistons sont réalisés de manière monobloc.

Avantageusement, ledit second piston est réalisé de manière monobloc avec ledit obturateur.

Avantageusement, ledit obturateur est sollicité élastiquement, notamment par un ressort, vers sa position d'obturation et est déplacé et/ou déformé vers sa position d'ouverture par la pression du produit contenu dans la chambre de pompe.

Avantageusement, l'obturateur se déplace et/ou se déforme axialement par rapport audit corps de pompe, ledit troisième piston étant amené en position d'ouverture à partir d'un déplacement et/ou d'une déformation axiale prédéterminée dudit obturateur.

Avantageusement, l'élément de clapet est une bille.

Avantageusement, un seul ressort sollicite ledit premier piston vers sa position de repos et ledit obturateur vers sa position d'obturation.

Avantageusement, ledit ressort est hors de tout contact avec le produit fluide.

Avantageusement, ledit premier piston et ledit siège de clapet sont réalisés de manière monobloc avec un élément de fixation tel qu'une bague encliquetable, sertissable ou vissable, adapté à fixer ladite pompe sur un réservoir de produit fluide.

La présente invention a aussi pour objet un dispositif de distribution de produit fluide comportant un réservoir de produit fluide et une pompe telle que décrite ci-dessus.

D'autres caractéristiques et avantages de la présente invention apparaîtront plus clairement au cours de la description détaillée suivante de celle-ci, faite en référence aux dessins joints, donnés à titre d'exemples non limitatifs, et sur lesquels :
- la figure 1 est une vue schématique en section transversale d'un dispositif de distribution de produit fluide comportant une pompe selon un mode de réalisation avantageux de la présente invention, en position de repos ;
- la figure 2 est une vue schématique en section transversale d'un dispositif de distribution de produit fluide comportant une pompe de distribution de produit fluide selon un mode de réalisation avantageux de la présente invention, en position d'amorçage ; et
- la figure 3 représente une vue similaire à celle de la figure 2, dans une position en cours d'actionnement.

En référence aux figures, la pompe de distribution selon la présente invention comporte un corps de pompe 10 dans lequel coulisse au moins un premier piston 72. Ce premier piston 30 définit en partie une chambre de pompe 20 et l'actionnement de la pompe provoque la distribution d'une dose de produit contenue dans la chambre de pompe 20 à travers un orifice de distribution 45, de préférence formé dans une tête de distribution 40. La pompe comporte un obturateur 38, disposé directement en amont de l'orifice de distribution 45, et coopérant avec celui-ci en étant déplaçable et/ou déformable entre une position d'obturation de l'orifice de distribution 45 et une position d'ouverture de celui-ci. La chambre de pompe comporte un clapet d'entrée 70, qui peut être réalisé sous la forme d'une bille 75 formant un élément de clapet et coopérant avec un siège de clapet 71. Le corps de pompe 10 est de préférence formé d'une pièce monobloc avec l'obturateur 38, à l'intérieur de celui-ci. Avantageusement, le piston 72 et le siège de clapet 71 sont solidaire d'une pièce qui incorpore une bague de fixation 15 adaptée à fixer la pompe sur un réservoir 60 contenant le produit fluide, avantageusement avec interposition d'un joint d'étanchéité 65. Un tube plongeur 18, destiné à s'étendre jusqu'au fond du réservoir 60 pour distribuer la totalité du produit qu'il contient, peut également être réalisé de manière monobloc avec ladite pièce formant bague de fixation 15, piston 72 et siège de clapet 71. L'élément de clapet 75 est représenté sous la forme d'une bille, mais il pourrait être réalisé de manière différente.

Un passage de dérivation 74 est prévu entre le tube plongeur 18 et la chambre de pompe 20, en amont du clapet d'entrée 70. Ce passage de dérivation 74 relie la chambre de pompe 20 au tube plongeur 18 lors de l'amorçage de la pompe. En particulier, ce passage de dérivation 74 peut être réalisé sous la forme d'un alésage latéral réalisé dans le siège de clapet 71 en amont de l'élément de clapet 75. Le siège de clapet 71 est alors avantageusement disposé en amont du premier piston 72, qui coulisse de manière étanche dans ledit corps de pompe, celui-ci comportant une ouverture 32 adaptée à coopérer avec ledit premier piston 72 lors de l'amorçage. Cette position d'amorçage est notamment représentée sur la figure 2. On constate que lorsque l'utilisateur actionne pour la première fois la pompe et que celle-ci contient de l'air dans la chambre de pompe 20, l'air est comprimé, ce qui ferme le clapet d'entrée 70 en pressant la bille 75 contre le siège de clapet 71, l'air étant compressible, le premier piston 72 du peut coulisser dans le corps de pompe 10 sans que l'obturateur 38 ne se déplace par rapport à la tête de distribution 40. Lorsque le premier piston 72 arrive au niveau de l'ouverture 32 du corps de pompe 10, un passage est créé entre la chambre de pompe 20 et le passage de dérivation 74, ce qui permet d'expulser l'air contenu dans la chambre de pompe 20 vers le tube plongeur 18 et donc dans le réservoir 60 comme représenté par les flèches A et B sur la figure 2. Après amorçage, lorsque la pompe est ramenée vers sa position de repos, du produit fluide est aspiré à l'intérieur de la chambre de pompe 20 et par la suite le premier piston 72 ne pourra plus atteindre ladite ouverture 32 corps de pompe 30 pendant le fonctionnement normal de la pompe, c'est-à-dire pendant la distribution du produit, mais seulement à la fin de l'actionnement. Ledit clapet d'entrée 70 fonctionne alors de manière classique pour se fermer lors de l'actionnement et s'ouvrir lorsque la pompe est ramenée vers sa position de repos.

Avantageusement, la pompe ne comporte qu'un seul ressort 50 adapté à ramener le premier piston 72 vers sa position de repos et l'obturateur 38 vers sa position d'obturation après chaque actionnement. Ce ressort 50 est avantageusement hors de tout contact avec le produit fluide, ce qui élimine tout risque d'altération du produit fluide en question. Avantageusement, l'obturateur 38 coulisse axialement entre ses positions d'ouverture et de fermeture dans un manchon 150 prévu dans le fond de la tête d'actionnement 40. Un profil de pulvérisation (non représenté) est de préférence réalisé dans ledit manchon pour permettre un tourbillonnement du produit au moment de son expulsion, pour former un spray.

Pour obtenir un spray de bonne qualité, il est important que l'obturateur 38 ne se déplace pas trop en éloignement de l'orifice de distribution 45. Afin d'éliminer ce risque, par exemple lorsque l'utilisateur actionne de manière trop violente la tête d'actionnement 40, la pompe prévoit des moyens pour diminuer cette pression dans la chambre de pompe 20 lors de l'actionnement afin de permettre à l'obturateur 38 de rester à une distance suffisamment proche de l'orifice de distribution 45 pour réaliser un spray de bonne qualité. Ces moyens comportent des second et troisième pistons 34, 35, de préférence réalisés de manière monobloc avec ledit obturateur 40. Ledit second piston 34 coulisse de manière étanche dans la tête 40, entre une position de fermeture étanche et une position d'ouverture. Ce troisième piston 35 sépare la chambre de pompe 20 en une première partie de chambre de pompe 21, disposée en amont direct de l'orifice de distribution 45 et une seconde partie de chambre de pompe 23, située entre ledit second piston 34 et ledit troisième piston 35. Ledit troisième piston 35 coulisse dans des parties 11, 13 de la tête 40 qui peuvent comporter des diamètres différents. Ainsi, en position de fermeture étanche, le troisième piston 35 peut coopérer avec une partie de tête 11 de diamètre réduit qui se prolonge par une partie de tête 13 de diamètre plus grand. Lorsque le troisième piston 35 atteint cette seconde partie de tête 13 de diamètre plus grand, le passage est ouvert entre la première partie de chambre de pompe 21 et la seconde partie de chambre de pompe 23. En variante, la partie de tête 11 peut comporter une ou plusieurs rainures d'éventation pour ouvrir le passage entre les deux parties de chambre de pompe 21, 23 à partir d'une position prédéterminée dudit troisième piston 31.

Avantageusement, un passage 33 est prévu entre lesdits second et troisième pistons 34, 35 au niveau de ladite seconde partie de chambre de pompe 23, ledit passage 33 étant relié au passage de dérivation 74, et par conséquent au tube plongeur 18 et au réservoir 60. Lorsque l'utilisateur actionne trop violemment la tête d'actionnement 40, la pression dans la chambre de pompe 20 monte très rapidement, et cette pression déplace rapidement l'obturateur 38 en éloignement de l'orifice de distribution 45. Le troisième piston 35 étant solidaire de l'obturateur 38, il se déplace en même temps que celui-ci. Après un déplacement axial prédéterminé dudit obturateur 38, ledit troisième piston 35 atteint sa position d'ouverture, de sorte que la surpression créée dans la première partie de chambre de pompe 21 est transmise à ladite seconde partie de chambre de pompe 23. Cette surpression provoque alors un refoulement d'une partie de la dose à travers le passage 33 en direction du passage de dérivation 74 et donc vers le réservoir 60 comme représenté par les flèches C et D sur la figure 3. Ainsi, la qualité du spray est garantie en empêchant l'obturateur 38 de se déplacer trop en éloignement de l'orifice de distribution 45.

Le passage de dérivation 74 prévu en amont du clapet d'entrée 70 de la chambre de pompe 20 fournit donc une double fonction, à savoir d'une part un passage de refoulement d'air lors de l'amorçage, et d'autre part un passage de refoulement de produit pendant certains actionnements, pour garantir une bonne pulvérisation du produit.

L'invention a été décrite en référence à un mode de réalisation particulier de celle-ci, mais il est entendu que diverses modifications pourraient y être apportées. En particulier, le tube plongeur 18 n'est pas nécessairement solidaire ou réalisé de manière monobloc avec l'élément de fixation 15 qui fixe la pompe sur le réservoir 60. De même, les formes de l'obturateur 38, du corps de pompe 10, du piston 72, du clapet d'entrée 70 de la chambre de pompe 20 ou des autres éléments pourraient être réalisées de manière différente si nécessaire. D'autres modifications sont également envisageables pour l'homme du métier sans sortir du cadre de la présente invention tel que défini par les revendications annexées.

## Revendications

1. Pompe de distribution de produit fluide comportant un corps de pompe (10), une chambre de pompe (20), au moins un premier piston (72) coulissant dans ladite chambre de pompe (20) pour distribuer le produit fluide, un orifice de distribution (45) et un obturateur (38) déplaçable et/ou déformable entre une position d'obturation de l'orifice de distribution (45) et une position d'ouverture de l'orifice de distribution (45), **caractérisée en ce que** ladite chambre de pompe comporte un clapet d'entrée (70) séparant la chambre de pompe (20) d'un tube plongeur (18) s'étendant vers un réservoir (60) de produit fluide, un passage de dérivation (74) étant prévu entre ledit tube plongeur (18) et ladite chambre de pompe (20), ledit passage de dérivation (74) étant disposé en amont dudit clapet d'entrée (70), ledit passage de dérivation reliant la chambre de pompe (20) au tube plongeur (18) lors de l'amorçage de la pompe.

2. Pompe selon la revendication 1, dans laquelle le corps de pompe (10) est réalisé d'une pièce monobloc avec ledit obturateur (38).

3. Pompe selon la revendication 1 ou 2, dans laquelle le clapet d'entrée (70) comporte un siège de clapet (71) solidaire du premier piston (72) et un élément de clapet (75), ledit premier piston (72) coulissant de manière étanche dans ledit corps de pompe (10), ledit corps de pompe (10) comportant une ouverture (32) coopérant avec le premier piston (72) lors de l'amorçage pour ouvrir ledit passage de dérivation (74) et permettre le refoulement de l'air contenu dans la chambre de pompe (20) avant le premier actionnement à travers le tube plongeur (18) dans le réservoir (60).

4. Pompe selon l'une quelconque des revendications précédentes, dans laquelle ladite pompe comporte une tête de distribution (40) incorporant ledit orifice de distribution (45).

5. Pompe selon la revendication 4, dans laquelle ledit obturateur (38) comporte un second piston (34) coopérant de manière étanche avec la tête (40) en toute position, et un troisième piston (35) déplaçable par rapport à ladite tête (40) entre une position de fermeture étanche et une position d'ouverture, ledit troisième piston (35) séparant la chambre de dosage (20) en deux parties, une première partie de chambre de dosage (21) disposée entre l'obturateur (38) et ledit troisième piston (35) et une seconde partie de chambre de dosage (23) disposée entre ledit troisième piston (35) et ledit second piston (34).

6. Pompe selon la revendication 5, dans laquelle ladite seconde partie (23) de la chambre de pompe (20) est reliée audit passage de dérivation (74).

7. Pompe selon la revendication 6, dans laquelle, lors de l'actionnement, lorsque le troisième piston (35) se déplace vers sa position d'ouverture, dans laquelle il relie lesdites première et seconde parties (21, 23) de la chambre de pompe (20), une partie du produit contenu dans ladite chambre de pompe (20) peut être refoulée à travers ledit passage de dérivation (74) dans le tube plongeur (18) et dans le réservoir (60).

8. Pompe selon la revendication 6 ou 7, dans laquelle ladite seconde partie (23) de la chambre de pompe (20) est reliée audit passage de dérivation (74) par un passage (33) prévu entre lesdits second et troisième pistons (34, 35).

9. Pompe selon l'une quelconque des revendications 5 à 8, dans laquelle lesdits second et troisième pistons (34, 35) sont réalisés de manière monobloc.

10. Pompe selon l'une quelconque des revendications 5 à 9, dans laquelle ledit second piston (34) est réalisé de manière monobloc avec ledit obturateur (38).

11. Pompe selon l'une quelconque des revendications 5 à 10, dans laquelle ledit obturateur (38) est sollicité élastiquement, notamment par un ressort (50), vers sa position d'obturation et est déplacé et/ou déformé vers sa position d'ouverture par la pression du produit contenu dans la chambre de pompe (20).

12. Pompe selon la revendication 11, dans laquelle l'obturateur (38) se déplace et/ou se déforme axialement par rapport audit corps de pompe (10), ledit troisième piston (35) étant amené en position d'ouverture à partir d'un déplacement et/ou d'une déformation axiale prédéterminée dudit obturateur (38).

13. Pompe selon la revendication 3, dans laquelle l'élément de clapet (75) est une bille.

14. Pompe selon l'une quelconque des revendications précédentes, dans laquelle un seul ressort (50) sollicite ledit premier piston (72) vers sa position de repos et ledit obturateur (38) vers sa position d'obturation.

15. Pompe selon la revendication 14, dans laquelle ledit ressort (50) est hors de tout contact avec le produit fluide.

16. Pompe selon l'une quelconque des revendications précédentes, dans laquelle ledit premier piston (72) et ledit siège de clapet (71) sont réalisés de manière monobloc avec un élément de fixation (15), tel qu'une bague encliquetable, sertissable ou vissable, adapté à fixer ladite pompe sur un réservoir (60) de produit fluide.

17. Dispositif de distribution de produit fluide, comportant un réservoir (60) de produit fluide, **caractérisé en ce qu'**il comporte une pompe selon l'une quelconque des revendications précédentes.

## Claims

1. Fluid product dispensing pump comprising a pump body (10), a pump chamber (20), at least a first piston (72) sliding in the said pump chamber (20) to dispense the fluid product, a dispensing orifice (45) and a closer (38) displaceable and / or deformable between a closing position of the dispensing orifice (45) and an open position of the dispensing orifice (45), **characterised in that** the said pump chamber comprises an inlet valve (70) separating the pump chamber (20) from a dip tube (18) extending to a reservoir (60) of fluid product, a bypass passage (74) being provided between the said dip tube (18) and the said pump chamber (20), the said bypass passage (74) being arranged upstream of the said inlet valve (70), the said bypass passage connecting the pump chamber (20) to the dip tube (18) when the pump is primed.

2. Pump according to claim 1, in which the pump body (10) is made in a single piece with the said closer (38).

3. Pump according to claim 1 or 2, in which the inlet valve (70) comprises a valve seat (71) fixed to the first piston (72) and a valve element (75), the said first piston (72) sliding in a leak tight manner in the said pump body (10), the said pump body (10) comprising an opening (32) cooperating with the first piston (72) at the time of priming to open the said bypass passage (74) and to enable air contained in the pump chamber (20) to escape through the dip tube (18) in the reservoir (60) before the pump is actuated for the first time.

4. Pump according to any one of the previous claims, in which the said pump comprises a dispensing head (40) incorporating the said dispensing orifice (45).

5. Pump according to claim 4, in which the said closer (38) comprises a second piston (34) cooperating in a leak tight manner with the head (40) in any position, and a third piston (35) that can be moved with respect to the said head (40) between a sealed closing position and an open position, the said third piston (35) separating the dispensing chamber (20) into two parts, a first part (21) of the dispensing chamber arranged between the closer (38) and the said third piston (35) and a second part (23) of the dispensing chamber arranged between the said third piston (35) and the said second piston (34).

6. Pump according to claim 5, in which the said second part (23) of the pump chamber (20) is connected to the said bypass passage (74).

7. Pump according to claim 6, in which when the third piston (35) moves to its open position during actuation in which it connects the said first and second parts (21, 23) of the pump chamber (20), a part of the product contained in the said pump chamber (20) may be discharged through the said bypass passage (74) into the dip tube (18) and into the reservoir (60).

8. Pump according to claim 6 or 7, in which the second part (23) of the pump chamber (20) is connected to the said bypass passage (74) through a passage (33) provided between the said second and third pistons (34, 35).

9. Pump according to any one of claims 5 to 8, in which the said second and third pistons (34, 35) are made in a single piece.

10. Pump according to any one of claims 5 to 9, in which the said second piston (34) is made in a single piece with the said closer (38).

11. Pump according to any one of claims 5 to 10, in which the said closer (38) is elastically loaded particularly by a spring (50), towards its closing position and it is displaced and / or deformed towards its open position by pressure of the product contained in the pump chamber (20).

12. Pump according to claim 11, in which the closer (38) moves and / or deforms in the axial direction with respect to the said pump body (10), the said third piston (35) being moved into the open position from a predetermined axial displacement and / or deformation of the said closer (38).

13. Pump according to claim 3, in which the valve element (75) is a ball.

14. Pump according to any one of the previous claims, in which a single spring (50) tends to move the said first piston (72) towards its rest position and the said closer (38) towards its closed position.

15. Pump according to claim 14, in which the said spring (50) is not in contact with the fluid product.

16. Pump according to any one of the previous claims, in which the said first piston (72) and the said valve seat (71) are made in a single piece with an attachment element (15) such as a snap fittable, crimpable or screwable ring adapted to fix the said pump onto a fluid product reservoir (60).

17. Fluid product dispensing device comprising a fluid product reservoir (60), **characterised in that** it comprises a pump according to any one of the previous claims.

## Patentansprüche

1. Abgabepumpe für ein fluidförmiges Produkt, die folgendes umfasst: einen Pumpenkörper (10), eine Pumpenkammer (20), wenigstens einen ersten Kolben (72), der in der Pumpenkammer (20) gleitet, um das fluidförmige Produkt abzugeben, eine Abgabeöffnung (45) und einen Verschluss (38), der zwischen einer Verschlussstellung der Abgabeöffnung (45) und einer Öffnungsstellung der Abgabeöffnung (45) verschiebbar und/oder verformbar ist, **dadurch gekennzeichnet, dass** die Pumpenkammer ein Eintrittsventil (70) umfasst, das die Pumpenkammer (20) von einem Verlängerungsrohr (18) trennt, das sich zu einem Behälter (60) für das fluidförmige Produkt erstreckt, wobei ein Umleitungsdurchgang (74) zwischen dem Verlängerungsrohr (18) und der Pumpenkammer (20) vorgesehen ist, wobei der Umleitungsdurchgang (74) stromaufwärts von dem Eintrittsventil (70) angeordnet ist und wobei dieser Umleitungsdurchgang die Pumpenkammer (20) mit dem Verlängerungsrohr (18) bei der Initialisierung der Pumpe verbindet.

2. Pumpe nach Anspruch 1, bei welcher der Pumpenkörper (10) mit dem Verschluss (38) einstückig ausgebildet ist.

3. Pumpe nach Anspruch 1 oder 2, bei der das Eintrittsventil (70) einen mit dem ersten Kolben (72) fest verbundenen Ventilsitz (71) und ein Ventilelement (75) umfasst, wobei der erste Kolben (72) in dichter Weise in dem Pumpenkörper (10) gleitet, wobei der Pumpenkörper (10) eine Öffnung (32) aufweist, die bei der Initialisierung mit dem ersten Kolben (72) zusammenwirkt, um den Umleitungsdurchgang (74) zu öffnen und vor der ersten Betätigung das Verdrängen von in der Pumpenkammer (20) enthaltener Luft durch das Verlängerungsrohr (18) in den Behälter (60) zu ermöglichen.

4. Pumpe nach einem der vorhergehenden Ansprüche, bei der diese Pumpe einen Abgabekopf (40) umfasst, der die Abgabeöffnung (45) aufweist.

5. Pumpe nach Anspruch 4, bei der der Verschluss (38) einen zweiten Kolben (34) umfasst, der in jeder Stellung in dichter Weise mit dem Kopf (40) zusammenwirkt, und einen dritten Kolben (35), der bezüglich des Kopfes (40) zwischen einer dichten Verschlussstellung und einer Öffnungsstellung verschiebbar ist, wobei der dritte Kolben (35) die Dosierkammer (20) in zwei Teile unterteilt, nämlich einem ersten Teil (21) der Dosierkammer, der zwischen dem Verschluss (38) und dem dritten Kolben (35) angeordnet ist, und einen zweiten Teil (23) der Dosierkammer, der zwischen dem dritten Kolben (35) und dem zweiten Kolben (34) angeordnet ist.

6. Pumpe nach Anspruch 5, bei der der zweite Teil (23) der Pumpenkammer (20) mit dem Umleitungsdurchgang (74) verbunden ist.

7. Pumpe nach Anspruch 6, bei welcher bei der Betätigung dann, wenn sich der dritte Kolben (35) zu der Stellung hin verschiebt, in welcher er den ersten und den zweiten Teil (21, 23) der Pumpenkammer (20) miteinander verbindet, ein Teil des in der Pumpenkammer (20) enthaltenen Produktes durch den Umleitungsdurchgang (74) in das Verlängerungsrohr (18) und den Behälter (60) verdrängt werden kann.

8. Pumpe nach Anspruch 6 oder 7, bei der der zweite Teil (23) der Pumpenkammer (20) mit dem Umleitungsdurchgang (74) durch einen Durchgang (33) verbunden ist, der in dem zweiten und dritten Kolben (34, 35) vorgesehen ist.

9. Pumpe nach einem der Ansprüche 5 bis 8, bei der der zweite und der dritte Kolben (34, 35) einstückig ausgebildet sind.

10. Pumpe nach einem der Ansprüche 5 bis 9, bei der der zweite Kolben (34) mit dem Verschluss (38) einstückig ausgebildet ist.

11. Pumpe nach einem der Ansprüche 5 bis 10, bei welcher der Verschluss (38) in elastischer Weise, insbesondere durch eine Feder (50) zu seiner Verschlussstellung hin vorgespannt ist und zu seiner Öffnungsstellung hin durch den Druck des in der Pumpenkammer (20) enthaltenen Produktes verschoben und/oder verformt wird.

12. Pumpe nach Anspruch 11, bei welcher der Verschluss (38) sich bezüglich des Pumpenkörpers (10) in axialer Richtung verschiebt und/oder verformt, wobei der dritte Kolben (35) ausgehend von einer vorbestimmten, axialen Verschiebung und/oder Verformung des Verschlusses (38) in die Öffnungsstellung mitgenommen wird.

13. Pumpe nach Anspruch 3, bei der das Ventilelement (75) eine Kugel ist.

14. Pumpe nach einem der vorhergehenden Ansprüche, bei der eine einzige Feder (50) den ersten Kolben (72) in seine Ruhestellung und den Verschluss (38) in seine Verschlussstellung vorspannt.

15. Pumpe nach Anspruch 14, bei der die Feder (50) keinerlei Kontakt mit dem fluidförmigen Produkt besitzt.

16. Pumpe nach einem der vorhergehenden Ansprüche, bei der der erste Kolben (72) und der Ventilsitz (71) einstückig mit einem Befestigungselement (15), wie z.B. einem Ring ausgebildet sind, der eingerastet, eingedrückt oder eingeschraubt werden kann und der geeignet ist, die Pumpe auf einem Behälter (60) für das fluidförmige Produkt zu befestigen.

17. Abgabevorrichtung für ein fluidförmiges Produkt, die einen Behälter (60) für ein fluidförmiges Produkt umfasst, **dadurch gekennzeichnet, dass** sie eine Pumpe nach einem der vorhergehenden Ansprüche umfasst.
